# EUROPÄISCHE PATENTANMELDUNG

(11) **EP 4 707 484 A1**
(43) Veröffentlichungstag der Anmeldung: **11.03.2026**
(21) Anmeldenummer: 24198663.7
(22) Anmeldetag: 05.09.2024
(51) Int. Cl.: E04B 1/348

(54) **SYSTEM ZUR VERBINDUNG VON RAUMZELLENMODULEN**

(71) Anmelder: Technische Universität Graz, 8010 Graz (AT)
(72) Erfinder: Keuschnig, Christian, 8010 Graz (AT); Berkmann, Timo, 6952 Hittisau (AT); Brandner, Reinhard, 8045 Graz (AT)
(74) Vertreter: Hübscher & Partner Patentanwälte GmbH

(57) **Zusammenfassung**

Es wird ein System zur Verbindung von Raumzellenmodulen (1) eines, insbesondere mehrgeschossigen, Raumzellenmodulgebäudes (2), umfassend Verbindungsknoten (3) zwischen aneinander in einer Hochrichtung (H) anschließenden Stehern (4), beschrieben. Für eine vorteilhafte Austauschbarkeit wenigstens der Steher (4) umfasst ein Verbindungsknoten (3) einander in Hochrichtung (H) gegenüberliegende Stirnplatten (5), von denen eine einer Moduldecke (6) eines unteren Raumzellenmoduls (1) und die andere Stirnplatte (5) einem Modulboden (7) eines in der Hochrichtung (H) darüberliegenden Raumzellenmoduls (1) zugeordnet ist, eine Scherplatte (8), die an die Stirnplatten (5) der Steher (4) zweier in der Hochrichtung (H) darüberliegender benachbarter Raumzellenmodule (1), insbesondere formschlüssig, angekoppelt ist, und wenigstens einen Abstandshalter (9), der zwischen Scherplatte (8) und Stirnplatte (5) des Stehers (4) des in der Hochrichtung (H) unteren Raumzellenmoduls (1) angeordnet ist, und wobei der wenigstens eine Abstandshalter (9) mit der Scherplatte (8) und mit der Stirnplatte (5) lösbar verbunden ist.

## Beschreibung

Die Erfindung bezieht sich auf ein System zur Verbindung von Raumzellenmodulen eines, insbesondere mehrgeschossigen, Raumzellenmodulgebäudes, insbesondere eines Raumzellenmodulholzgebäudes, und / oder für nachträgliche Aufstockungen von Bestandsgebäuden. Das System umfasst Verbindungsknoten zwischen aneinander in einer Hochrichtung anschließenden Stehern, wobei die Verbindungsknoten zur vertikalen und horizontalen Verbindung von Raumzellenmodulen dienen.

Raumzellenmodulgebäude die aus zu mehrgeschossigen Raumzellenmodulgebäuden zusammengesetzten Raumzellenmodulen zusammengesetzt sind, können aus unterschiedlichsten Materialien, wie Stahl, Holz, Beton u. dgl. bestehen. Während der Holzmodulbau im DACH-Raum aufstrebend ist, schreitet der Stahlmodulbau in England und anderen Ländern sehr stark voran. Verbindungsknoten verbinden die einzelnen, selbsttragenden Raumzellenmodule druck- und schubfest. Verbindungsknoten leiten sich beispielsweise aus dem Stahlmodulbau, insbesondere auch dem Fachwerkbau, ab. Der Verbindungsknoten umfasst Verbinder, ggf. je nach Ausführung auch Lager oder Kupplungen genannt, zum druck- und schubfesten Verbinden aneinander anschließender Raumzellenmodule.

Aus der DE 102022118719 A1 ist ein intermodulares Verbindungssystem zur Verbindung von Raumzellenmodulen im Bereich des mehrgeschossigen Bauens mit Raumzellenmodulen in Holzbauweise bekannt. Das Raumzellenmodulgebäude umfasst mehrere entlang einer Horizontalachse nebeneinander und mehrere entlang einer Vertikalachse übereinander angeordnete Raumzellenmodule, wobei in der DE 102022118719 A1 für die Vertikalachse das Synonym Hochrichtung verwendet wird. Jedes der Raumzellenmodule weist jeweils ein Bodenelement, ein Deckenelement und wenigstens eine Wandung auf, die zusammen einen Modulinnenraum aufspannen. Die Raumzellenmodule weisen auf ihren Ober- und Unterseiten Formschlusselemente auf, wobei die Formschlusselemente auf der Oberseite komplementär zu den Formschlusselementen auf der Unterseite ausgebildet sind. Die Formschlusselemente bilden miteinander in Eingriff stehend eine Formschlussverbindung zwischen übereinanderliegenden Raumzellenmodulen, wobei der Formschluss längs und/oder quer zur Horizontalachse wirkt. Zusätzlich ist zwischen den Wandungen nebeneinanderliegender Raumzellenmodule mindestens ein Knotenelement angeordnet, das mit Befestigungsmitteln an den Wandungen befestigt und gegen diese vorgespannt einen form- und kraftschlüssigen Verbindungsknoten zwischen den nebeneinanderliegenden Raumzellenmodulen bildet, wobei der Form- und Kraftschluss längs zur Hochachse wirkt. Ein Austausch einzelner Raumzellenmodule bzw. deren tragender, ggf. beschädigter, Komponenten ist bei einem derartigen Raumzellenmodulgebäude nicht praktikabel möglich.

Sollen Raumzellenmodule in Gebäuden gewechselt, ersetzt od. dgl. werden können, ist es bekannt, das Gebäude in Skelett-Bauweise mit einem Stahl- oder Stahl-Beton-Gerüst zu fertigen, in welches Raumzellenmodule aus Holz eingeschoben werden können (EP 4183946 A1, EP 0118957 A2 und FR 1445710 A). Diese Konstruktionen, die einen Austausch von ganzen Modulen ermöglichen, benötigen stets externe Tragstrukturen, an welche die Module gehängt oder in welche die Raumzellenmodule eingeschoben werden.

Die Austauschbarkeit von einzelnen Elementen bei Holzkonstruktionen im Schadensfall wird bereits seit mehreren 100 Jahren bei der Konstruktion japanischer Tempel bedacht. Im modernen, von externen Tragstrukturen freien Ingenieurholzbau existieren jedoch keine Systeme, bei denen ganze Raumzellenmodule in einfacher Weise ausgetauscht werden können.

Der Erfindung liegt somit die Aufgabe zugrunde, ein System der eingangs geschilderten Art zu schaffen, mit dem ganze Raumzellenmodule in einem von externen Tragstrukturen freien mehrgeschossigen Raumzellenmodulgebäude in einfacher Weise ausgetauscht werden können.

Die Erfindung löst die gestellte Aufgabe dadurch, dass ein Verbindungsknoten zu einem Austausch wenigstens einer Komponente eines Raumzellenmoduls, oder gegebenenfalls eines ganzen Raumzellenmoduls, des Raumzellenmodulgebäudes folgendes umfasst:
a. Es sind einander in Hochrichtung gegenüberliegende Stirnplatten vorgesehen, die an Stirnflächen der Steher verankert sind, von welchen Stirnplatten eine als Kopfplatte fungierende Stirnplatte einer Moduldecke eines unteren Raumzellenmoduls und die andere als Fußplatte fungierende Stirnplatte einem Modulboden eines in der Hochrichtung darüberliegenden Raumzellenmoduls zugeordnet ist. Die Stirnplatten sind an Stirnflächen der lastabtragenden Steher derart verbunden, dass diese praktisch eine Einheit bilden. Die von dem jeweiligen Steher auf die daran befestigte Stirnplatte übertragbaren Kräfte müssen wenigstens der Versagenswahrscheinlichkeit der Steher entsprechen. Damit soll sichergestellt werden, dass im Betrieb und bei Wartung bzw. Reparaturen des Raumzellenmodulgebäudes auftretende Kräfte stets sicher zwischen aneinander über Verbindungsknoten anschließende Steher übertragen werden können.
b. Darüber hinaus ist eine Scherplatte vorgesehen, die an die Stirnplatten der Steher zweier in der Hochrichtung darüberliegender benachbarter Raumzellenmodule, insbesondere formschlüssig, angekoppelt ist. Diese Scherplatten dienen einerseits dazu, benachbarte Raumzellenmodule des Raumzellenmodulgebäudes zu verbinden. Insbesondere teilen sich unmittelbar benachbarte Verbindungsknoten benachbarter Raumzellenmodule eine Scherplatte. Damit sind die Steher übereinanderliegender Raumzellenmodule und nebeneinanderliegender Raumzellenmodule über die Scherplatten verbunden. Anderseits dienen die Scherplatten dazu, im Zuge eines Austauschs einer Komponente eines Raumzellenmoduls, oder gegebenenfalls eines ganzen Raumzellenmoduls des Raumzellenmodulgebäudes temporär die Last des über dem auszutauschenden Raumzellenmodul liegenden Raumzellenmoduls in Raumzellenmodule einzuleiten, die dem auszutauschenden Raumzellenmodul benachbart sind. Es kommt also zu einer temporären Kraftumlagerung von einem auszuwechselnden Steher/Raumzellenmodul auf einen benachbarten Steher bzw. ein benachbartes Raumzellenmodul. Da die Scherplatte zumindest temporär hohe Lasten aufnehmen muss, besteht sie vorzugsweise aus entsprechend festem Stahl.
c. Weiters ist wenigstens ein Abstandshalter vorgesehen, der zwischen Scherplatte und Stirnplatte des Stehers des in der Hochrichtung unteren Raumzellenmoduls angeordnet ist, und wobei der wenigstens eine Abstandshalter mit der Scherplatte und mit der Stirnplatte lösbar verbunden ist. Mittels des wenigstens einen lösbar mit der Scherplatte und mit der Stirnplatte verbundenen Abstandshalters ist der Verbindungsknoten im Reparaturfall zumindest teilweise in sich zerlegbar. So wird nach einer Entnahme des wenigstens einen Abstandshalters der darunterliegende Steher von der Last des darüberliegenden Stehers/Moduls lastfrei gestellt und kann gewechselt werden. Die Last des darüberliegenden Raumzellenmoduls wird wie zuvor beschrieben über die Scherplatte abgetragen.

Das insbesondere in Holzbauweise gebaute erfindungsgemäße Raumzellenmodulgebäude umfasst mehrere entlang einer Horizontalachse nebeneinander und mehrere entlang einer Vertikalachse übereinander angeordnete, vorzugsweise quaderförmige, Raumzellenmodule. Jedes der Raumzellenmodule weist jeweils ein Bodenelement, ein Deckenelement und wenigstens eine Wandung auf, die zusammen den Modulinnenraum aufspannen. Die lastabtragenden vertikalen Steher sind wenigstens in den Eckbereichen der Wandung(en) angeordnet. Auf diesen Stehern ruhen die Steher darüber liegender Raumzellenmodule auf. Die Raumzellenmodule sind vorzugsweise derart ausgebildet, dass sie für einen vollständigen oder teilweisen Raumzellenmodulwechsel in sich zerlegbar sind. Das erfindungsgemäße System ermöglicht einen Austausch einzelner Raumzellenmodule oder Teile davon, ohne eine externe Tragstruktur vorsehen zu müssen und erlaubt einen höheren Vorfertigungsgrad für die Raumzellenmodule in einem Werk. Es sind geringe Bauteilstärken, z. B. Deckenstärken oder Wandstärken, möglich, da die Bauteile mehrere Anforderungen zugleich erfüllen, wie beispielsweise Schallschutz, Brandschutz und Lastabtragung, aber auch weniger Wärmeschutz benötigen.

Das erfindungsgemäße System zur Verbindung von Raumzellenmodulen erhöht einerseits die Robustheit von Gebäuden durch mögliche Lastumlagerungen und ermöglicht andrerseits den Austausch von einzelnen Elementen der Raumzellenmodule oder den Austausch ganzer Module. Die Verbindungsknoten reduzieren und vereinfachen Wartungsarbeiten und können Toleranzen aufnehmen bzw. ausgleichen. Mit der Möglichkeit einer gezielten oder durch Ausfall von Stehern verursachten Kraftumleitung entsteht eine robuste und austauschbare Tragkonstruktion. Dies ermöglicht die Reparaturfähigkeit der Haupttragstruktur unabhängig von Geschossanzahl und Gebäudebetrieb.

Zwischen den einander in Hochrichtung gegenüberliegende Stirnplatten, insbesondere zwischen der Scherplatte und der Stirnplatte des Stehers des in der Hochrichtung darüberliegenden Raumzellenmoduls, kann ein Elastomerlager angeordnet sein. Somit kann eine Körperschalldämpfung zwischen aneinander angeschlossenen Stehen bewirkt werden. Durch die Anordnung zwischen der Scherplatte und der Stirnplatte des Stehers des in der Hochrichtung darüberliegenden Raumzellenmoduls wird die Zerlegbarkeit der Verbindungsknoten nicht beeinträchtigt und Kräfte vom darüberliegenden Steher werden stets vollflächig auf die Scherplatte übertragen.

Zwischen Scherplatte und Stirnplatte eines zugeordneten Stehers kann wenigstens ein Querkräfte abtragender Scherkörper angeordnet sein, der parallel zur Längsrichtung des Stehers verläuft. Dieser Scherkörper kann fest oder lösbar mit der Scherplatte verbunden sein und sorgt dafür, dass Querkräfte zwischen den aneinander in Hochrichtung anschließenden Stehern sauber abgetragen werden können. Dazu greift der Scherkörper im Montagezustand insbesondere in eine entsprechende Ausnehmung der Stirnpatte des darüberliegenden Stehers ein und funktioniert nach Art eines Scherbolzens zwischen Scherplatte und zugeordneter Stirnplatte.

Vorzugsweise sind wenigstens zwei Abstandshalter derart zueinander mit Abstand quer zur Hochrichtung angeordnet, dass die Abstandshalter zwischen sich einen Arbeitsraum aufspannen, über den in den Abstandshaltern vorgesehene Freistellungen für Verbindungsmittel, insbesondere Schrauben, zur Handhabung zugänglich sind. Mit den Verbindungsmitteln können die Abstandshalter lösbar mit der Scherplatte und mit der Stirnplatte verbunden sein, um Kräfte ordnungsgemäß übertragen zu können. Über die Freistellungen können beispielsweise Schraubenköpfe mit einer Ratsche od. dgl. vorteilhaft über den Arbeitsraum zugänglich sein. In den Arbeitsraum kann außerdem ein Hebegerät einsetzbar sein, um die Abstandshalter nach demontieren der Verbindungsmittel aus dem Verbindungsknoten entnehmen zu können.

Zwecks verbesserter Abtragung etwaiger auf ein Raumzellenmodulgebäude einwirkender Scherkräfte können Aussteifungselemente vorgesehen sein, die, insbesondere über Krafteinleitungselemente wie Stahlblöcke, an diagonal gegenüberliegende Stirnplatten eines, insbesondere eckseitig an einem Raumzellenmodulgebäude befindlichen Raumzellenmoduls angeschlossen sind. Aussteifungselemente im Sinne der Erfindung können beispielsweise längenverstellbare Zugstangen oder Druckstäbe aus Holz oder Stahl, oder aber auch flächige Aussteifungen aus Holz oder anderen Materialien sein.

Für eine vorteilhafte Austauschbarkeit der Raumzellenmodule kann der Modulboden eines Raumzellenmoduls, insbesondere mittels eines Stelltriebes, beispielsweise über Gewindestangen, oder mittels eines absenkbaren Querträgers, höhenverstellbar und lösbar mit einem Querträger verbunden sein, der zwischen zwei Stehern moduldeckenseitig, d.h. parallel zu einer von der Moduldecke aufgespannten Ebene, verlaufend angeordnet ist.

Darüber hinaus betrifft die Erfindung ein Raumzellenmodul mit einem vorbeschriebenen System und ein modulares Holzgebäude mit mehreren vorbeschriebenen Raumzellenmodulen. Ein Holzgebäude kann u.a. beispielsweise ein Holzhochhaus, oder aber auch eine Dachaufstockung sein.

Im Folgenden werden Verfahrensschritte zum Austausch wenigstens einer Komponente eines vorbeschriebenen Raumzellenmoduls eines modularen Holzgebäudes skizziert:
a. Zunächst die wird Verbindung zwischen Abstandshalter, Scherplatte und Stirnplatte gelöst.
b. Danach wird ein Hydraulikzylinder in einen Arbeitsraum zwischen den einander in Hochrichtung gegenüberliegenden Stirnplatten eingesetzt.
c. In weiterer Folge drückt der Hydraulikzylinder die Stirnplatte und die Scherplatte derart weit auseinander, dass der wenigstens eine Abstandshalter aus dem Zwischenraum zwischen den Stirnplatten entnommen werden kann.
d. Danach wird der Abstandshalter entnommen,
e. Danach wird der Hydraulikzylinder entspannt und entnommen.
f. Anschließend wird wenigstens der Steher des in der Hochrichtung unteren Raumzellenmoduls (oder gegebenenfalls das gesamte Raumzellenmodul) gewechselt. Abschließend wird der Verbindungsknoten in umgekehrter Reihenfolge zusammengebaut.

Im Zuge eines Wechsels wenigstens einer Komponente eines Raumzellenmoduls, insbesondere eines Wechsels eines Raumzellenmoduls als Ganzes, können außerdem Laufschienen mit Laufkatzen an Stelle der Abstandshalter an den Scherplatten lösbar angeordnet werden, wonach die wenigstens eine auszuwechselnde Komponente des Raumzellenmoduls, insbesondere das auszuwechselnde Raumzellenmodul als Ganzes, über Zugmittel an den Laufkatzen aufgehängt und mit den Laufkatzen aus dem Raumzellenmodulverbund des modularen Holzgebäudes ausgefahren und wenigstens eine einzuwechselnde Komponente des Raumzellenmoduls, insbesondere ein einzuwechselndes Raumzellenmodul als Ganzes, analog eingefahren wird.

In der Zeichnung ist der Erfindungsgegenstand beispielsweise dargestellt. Es zeigen
Fig. 1 eine schematische Darstellung eines mehrgeschossigen Raumzellenmodulgebäudes mit einem teilweise ausgeschobenen Raumzellenmodul in Schrägansicht,
Fig. 2 ein Raumzellenmodul in Schrägansicht und Explosionsdarstellung,
Fig. 3 eine Schrägansicht einer Explosionsdarstellung eines Systems zum Verbinden von Raumzellenmodulen,
Fig. 4 einen Längsschnitt des zusammengebauten Systems zum Verbinden von Raumzellenmodulen aus Fig. 3,
Fig. 5 eine Detailansicht im Querschnitt des zusammengebauten Systems aus Fig. 3,
Fig. 6 bis 8 Schritte zum Zerlegen eines Systems aus Fig. 4 und
Fig. 9 Schritte zum in sich Zerlegen eines Raumzellenmoduls.

Das System zur Verbindung von Raumzellenmodulen 1 eines mehrgeschossigen Raumzellenmodulgebäudes 2 weist Verbindungsknoten 3 zwischen aneinander in einer Hochrichtung H anschließenden Stehern 4 auf. Ein Verbindungsknoten 3 umfasst für einen vorteilhaften Austausch wenigstens einer Komponente eines Raumzellenmoduls oder eines Raumzellenmoduls des Raumzellenmodulgebäudes als Ganzes wenigstens folgendes:
- Einander in Hochrichtung H gegenüberliegende Stirnplatten 5, die an Stirnflächen der Steher 4 verankert sind, von welchen Stirnplatten 5 eine als Kopfplatte fungierende Stirnplatte 5 einer Moduldecke 6 eines unteren Raumzellenmoduls 1 und die andere als Fußplatte fungierende Stirnplatte 5 einem Modulboden 7 eines in der Hochrichtung H darüberliegenden Raumzellenmoduls 1 zugeordnet ist.
- Eine Scherplatte 8, die an die Stirnplatten 5 der Steher 4 zweier in der Hochrichtung H darüberliegender benachbarter Raumzellenmodule 1, insbesondere formschlüssig, angekoppelt ist.
- Wenigstens einen Abstandshalter 9, der zwischen Scherplatte 8 und Stirnplatte 5 des Stehers 4 des in der Hochrichtung H unteren Raumzellenmoduls 1 angeordnet ist, und wobei der wenigstens eine Abstandshalter 9 mit der Scherplatte 8 und mit der Stirnplatte 5 lösbar verbunden, hier beispielsweise mit Schrauben verschraubt, ist.

Zwischen der Scherplatte 8 und der als Fußplatte fungierenden Stirnplatte 5 des Stehers 4 des in der Hochrichtung H darüberliegenden Raumzellenmoduls ist vorzugsweise ein Elastomerlager 10 angeordnet. Zwischen Scherplatte 8 und Stirnplatte 5 eines zugeordneten Stehers 4 ist insbesondere wenigstens ein Querkräfte abtragender Scherkörper 11 angeordnet, der parallel zur Längsrichtung des Stehers 4, also auch parallel zur Hochrichtung H verläuft.

Im Ausführungsbeispiel sind wenigstens zwei Abstandshalter 9 derart zueinander mit Abstand quer zur Hochrichtung H angeordnet, dass die Abstandshalter 9 zwischen sich einen Arbeitsraum 12 aufspannen, über den in den Abstandshaltern 9 vorgesehene Freistellungen 13 für Verbindungsmittel 14, insbesondere Schrauben, vorgesehen sind, mittels denen die Abstandshalter 9 lösbar mit der Scherplatte 8 und mit der Stirnplatte 5 verbunden sind.

Den eckseitig im Raumzellenmodulgebäude 2 befindlichen Raumzellenmodulen 1 können Aussteifungselemente, u.a. beispielsweise längenverstellbare Zugstangen 15, zugeordnet sein, die, gegebenenfalls über Krafteinleitungselemente, an diagonal gegenüberliegenden Stirnplatten 5 des Raumzellenmoduls 1 angeschlossen sind.

Gegebenenfalls kann der Modulboden 7 eines Raumzellenmoduls 1 mittels eines Stelltriebes, beispielsweise mittels Gewindestange, oder mittels eines absenkbaren Querträgers höhenverstellbar und lösbar mit einem Querträger 16 verbunden sein, der zwischen zwei Stehern 4 moduldeckenseitig verlaufend angeordnet ist. Der Querträger kann dabei mithilfe einer Ausklinkung, z.B. einer Art Keilzinken K, im Ausführungsbeispiels zweistufigen Keilzinken, zwischen die zwei Steher eingesetzt sein.

Ein Austausch wenigstens einer Komponente eines Raumzellenmoduls 1 eines modularen Raumzellenmodulgebäudes 2 aus Holz wird anhand der Fig. 6-8 beschrieben:
Zunächst wird die Verbindung zwischen Abstandshalter 9, Scherplatte 8 und Stirnplatte 5 gelöst (Fig. 6). Danach wird ein Hydraulikzylinder 17 in den Arbeitsraum 12 zwischen den einander in Hochrichtung H gegenüberliegenden Stirnplatten 5 eingesetzt. In weiterer Folge drückt der Hydraulikzylinder 17 die Stirnplatte 5 und die Scherplatte 8 derart weit auseinander, dass der Abstandshalter 9 aus dem Zwischenraum zwischen den Stirnplatten 5 entnommen werden kann. Der Abstandshalter 9 wird sodann entnommen (Fig. 7). Folglich kann der Hydraulikzylinder 17 entspannt (Fig. 8) und ebenfalls entnommen werden. Der untere Steher ist somit vom Gewicht des darüber liegenden Stehers entlastet. Schließlich kann der entlastete Steher 4 des in der Hochrichtung H unteren Raumzellenmoduls 1 gewechselt werden. Sind alle Steher eines Raumzellenmoduls entlastet, kann dieses als Ganzes ersetzt werden.

## Patentansprüche

1. System zur Verbindung von Raumzellenmodulen (1) eines, insbesondere mehrgeschossigen, Raumzellenmodulgebäudes (2), umfassend Verbindungsknoten (3) zwischen aneinander in einer Hochrichtung (H) anschließenden Stehern (4), **dadurch gekennzeichnet, dass** ein Verbindungsknoten (3) zu einem Austausch wenigstens einer Komponente eines Raumzellenmoduls (1) folgendes umfasst:
a. einander in Hochrichtung (H) gegenüberliegende Stirnplatten (5), die an Stirnflächen der Steher (4) verankert sind, von welchen Stirnplatten (5) eine Stirnplatte (5) einer Moduldecke (6) eines unteren Raumzellenmoduls (1) und die andere Stirnplatte (5) einem Modulboden (7) eines in der Hochrichtung (H) darüberliegenden Raumzellenmoduls (1) zugeordnet ist,
b. eine Scherplatte (8), die an die Stirnplatten (5) der Steher (4) zweier in der Hochrichtung (H) darüberliegender benachbarter Raumzellenmodule (1), insbesondere formschlüssig, angekoppelt ist,
c. wenigstens einen Abstandshalter (9), der zwischen Scherplatte (8) und Stirnplatte (5) des Stehers (4) des in der Hochrichtung (H) unteren Raumzellenmoduls (1) angeordnet ist, und wobei der wenigstens eine Abstandshalter (9) mit der Scherplatte (8) und mit der Stirnplatte (5) lösbar verbunden ist.

2. System nach Anspruch 1, **dadurch gekennzeichnet, dass** zwischen den einander in Hochrichtung (H) gegenüberliegende Stirnplatten, insbesondere zwischen der Scherplatte (8) und der Stirnplatte (5) des Stehers (4) des in der Hochrichtung (H) darüberliegenden Raumzellenmoduls, ein Elastomerlager (10) angeordnet ist.

3. System nach Anspruch 1 oder 2, **dadurch gekennzeichnet, dass** zwischen Scherplatte (8) und Stirnplatte (5) eines zugeordneten Stehers (4) wenigstens ein Querkräfte abtragender Scherkörper (11) angeordnet ist, der parallel zur Längsrichtung des Stehers (4) verläuft.

4. System nach einem der Ansprüche 1 bis 3, **dadurch gekennzeichnet, dass** wenigstens zwei Abstandshalter (9) derart zueinander mit Abstand quer zur Hochrichtung (H) angeordnet sind, dass die Abstandshalter (9) zwischen sich einen Arbeitsraum (12) aufspannen, über den in den Abstandshaltern (9) vorgesehene Freistellungen (13) für Verbindungsmittel (14), insbesondere Schrauben, vorgesehen sind, mittels denen die Abstandshalter (9) lösbar mit der Scherplatte (8) und mit der Stirnplatte (5) verbunden sind.

5. System nach einem der Ansprüche 1 bis 4, **dadurch gekennzeichnet, dass** Aussteifungselemente vorgesehen sind, die, insbesondere über Krafteinleitungselemente, an diagonal gegenüberliegenden Stirnplatten (5) eines Raumzellenmoduls (1) angeschlossen sind.

6. System nach einem der Ansprüche 1 bis 5, **dadurch gekennzeichnet, dass** der Modulboden eines Raumzellenmoduls (1), insbesondere mittels eines Stelltriebes oder mittels eines absenkbaren Querträgers, höhenverstellbar und lösbar mit einem Querträger (16) verbunden ist, der zwischen zwei Stehern (4) moduldeckenseitig verlaufend angeordnet ist.

7. Raumzellenmodul (1) mit einem System nach einem der vorangegangenen Ansprüche.

8. Modulares Holzgebäude mit mehreren Raumzellenmodulen (1) nach Anspruch 7.

9. Verfahren zum Austausch wenigstens einer Komponente eines Raumzellenmoduls (1) eines modularen Holzgebäudes nach Anspruch 8,
a. wobei zunächst die Verbindung zwischen Abstandshalter (9), Scherplatte (8) und Stirnplatte (5) gelöst wird,
b. danach ein Hydraulikzylinder in einen Arbeitsraum (12) zwischen den einander in Hochrichtung (H) gegenüberliegenden Stirnplatten (5) eingesetzt wird,
c. in weiterer Folge der Hydraulikzylinder die Stirnplatte (5) und die Scherplatte (8) derart weit auseinanderdrückt, dass der Abstandshalter (9) aus dem Zwischenraum zwischen den Stirnplatten (5) entnommen werden kann,
d. der Abstandshalter (9) entnommen wird,
e. der Hydraulikzylinder entspannt und entnommen wird,
f. wonach wenigstens der Steher (4) des in der Hochrichtung (H) unteren Raumzellenmoduls (1) gewechselt wird.

10. Verfahren nach Anspruch 9, **dadurch gekennzeichnet, dass** im Zuge eines Wechsels wenigstens einer Komponente eines Raumzellenmoduls, insbesondere eines Wechsels eines Raumzellenmoduls als Ganzes, Laufschienen mit Laufkatzen an Stelle der Abstandshalter (9) an den Scherplatten (8) lösbar angeordnet werden, wonach die wenigstens eine auszuwechselnde Komponente des Raumzellenmoduls (1), insbesondere das auszuwechselnde Raumzellenmodul (1) als Ganzes, über Zugmittel an den Laufkatzen aufgehängt und mit den Laufkatzen aus dem Raumzellenmodulverbund des modularen Holzgebäudes ausgefahren und wenigstens eine einzuwechselnde Komponente des Raumzellenmoduls (1), insbesondere ein einzuwechselndes Raumzellenmodul (1) als Ganzes, analog eingefahren wird.
